# EUROPÄISCHE PATENTSCHRIFT

(11) **EP 2 091 698 B1**
(45) Veröffentlichungstag und Bekanntmachung des Hinweises auf die Patenterteilung: **27.04.2011**
(21) Anmeldenummer: 07821744.5
(22) Anmeldetag: 24.10.2007
(51) Int. Cl.: B25H 3/00

(54) **AUFBEWAHRUNGSVORRICHTUNG FÜR WERKZEUGE, INSBESONDERE SCHRAUBENDREHERBITS**
STORAGE DEVICE FOR TOOLS, ESPECIALLY SCREWDRIVER BITS
DISPOSITIF DE RANGEMENT POUR OUTILS, EN PARTICULIER POUR DES EMBOUTS DE TOURNEVIS

(30) Priorität: 23.11.2006 DE 102006055195
(43) Veröffentlichungstag der Anmeldung: 26.08.2009
(73) Patentinhaber: Wera Werk Hermann Werner GmbH & CO. KG, 42349 Wuppertal (DE)
(72) Erfinder: PISTOR, Oliver, 42349 Wuppertal (DE); RICHTER, Ralf-Richard, 42369 Wuppertal (DE)
(74) Vertreter: Grundmann, Dirk
(86) Internationale Anmeldenummer: PCT/EP2007/061381
(87) Internationale Veröffentlichungsnummer: WO 2008/061854

(56) Entgegenhaltungen:
- DE-U1- 20 315 964
- DE-U1- 29 606 201
- DE-U1- 29 710 218
- DE-U1- 29 902 062
- DE-U1-202005 020 132

## Beschreibung

Die Erfindung betrifft eine Aufbewahrungsvorrichtung für Werkzeuge, insbesondere für Schraubendreherbits oder dergleichen, mit einem Gehäusegrundteil, welches einen Einschwenkraum für ein am Gehäusegrundteil aus einer in den Einschwenkraum einliegenden Verwahrstellung in eine aus dem Einschwenkraum um eine Schwenkachse herausgeschwenkte Entnahmestellung angelenktes Schwenkteil aufweist, wobei das Schwenkteil in einer ersten Reihe angeordnete Halteöffnungen für Halteabschnitte der Werkzeuge aufweist, welche Halteöffnungen, in der Verwahrstellung in einen an den Einschwenkraum sich anschließenden Werkzeugaufnahmeraum münden, wobei mindestens eine zur ersten Reihe parallele weitere Reihe von Halteöffnungen vorgesehen ist, wobei die Halteöffnungen der weiteren Reihe einer am Schwenkteil angelenkten Schwenkleiste zugeordnet sind, welche Schwenkleiste in der Verwahrstellung am Schwenkteil anliegt und in der Entnahmestellung eine Schwenkabstandstellung zum Schwenkteil einnimmt.

Aus der DE 203 15 964 U1 ist eine Werkzeugkiste mit einem Basisteil und einem Deckelteil bekannt. Das Basisteil kann mit dem Deckelteil verschwenkt werden. Das Deckelteil ist schwenkbeweglich am Basisteil angelenkt. In der Öffnung des Basisteils befinden sich zwei Schwenkteile, die über einen Koppelsteg miteinander gekoppelt sind und die beim Aufschwenken des Deckels von einer Verwahrstellung in eine Entnahmestellung gebracht werden. Die Stirnseite jedes Schwenkteils besitzt eine Reihe von Halteöffnungen, in denen jeweils ein Bit steckt. Auf einer L-förmigen Schulter des Schwenkteils ist eine Schwenkleiste angebracht. Diese ist um einen kleinen Winkel gegenüber der Schwenkleiste verschwenkbar und besitzt ebenfalls an ihrer Stirnseite Halteöffnungen, in denen Bits stecken. In der Verwahrstellung liegen Schwenkleiste und Schwenkteil eng aneinander.

Eine Aufbewahrungsvorrichtung für sechs Bits mit zugehörigem Futter ist aus der DE 196 20 566 A1 vorbekannt. Diese Vorrichtung besitzt ein aus Kunststoff bestehendes, im Wesentlichen U-förmiges Gehäusegrundteil. Der U-Schenkel-Zwischenraum bildet einen Freiraum aus, in dem ein Schwenkteil formausfüllend einliegt. Das Gehäuseschwenkteil ist um eine Schwenkachse, die durch die Enden der U-Schenkel geht, schwenkbar am Gehäusegrundteil aus einer Verwahrstellung in eine Entnahmestellung schwenkbar. In der Verwahrstellung ragen die aus einer Schmalseitenwandung des Gehäuseschwenkteiles herausragenden Abschnitte der Bits in einen Werkzeugaufnahmeraum. Die Bits können gesehen, betastet, aber in der Verwahrstellung nicht entnommen werden. Das Gehäuseschwenkteil besitzt darüber hinaus eine Aufnahmekammer für ein Futter, welches ebenfalls in der Verwahrstellung zwar gesehen aber nicht entnommen werden kann.

Aus der DE 94 16 462 U ist eine Aufbewahrungsvorrichtung für Bits mit zugehörigem Futter bekannt, bei dem die Bits in einzelnen Fächern einliegen, die von einem Klappdeckel verschlossen sind.

Aus der US 5,512,165 ist eine Aufbewahrungsvorrichtung für Bits vorgesehen, bei der eine Vielzahl von schwenkbaren Leisten von einer U-förmigen Klammer zusammengehalten sind und in jeder Leiste Bits stecken.

Aus der DE 88 12 791 U ist eine Aufbewahrungsvorrichtung für Spiralbohrer bekannt mit einem Grundteil und einem Deckelteil, wobei am Deckelteil mehrere Schwenkleisten angebracht sind, in denen die Spiralbohrer stecken.

Der Erfindung liegt die Aufgabe zugrunde, das Einsatzspektrum einer gattungsgemäßen Aufbewahrungsvorrichtung zu erhöhen.

Gelöst wird die Aufgabe durch die in den Ansprüchen angegebene Erfindung.

Zunächst und im Wesentlichen wird die Aufgabe dadurch gelöst, dass die Halteöffnungen der ersten und der zweiten Reihe auf Lücke versetzt zueinander sind, die der Schwenkleiste zugewandte Außenwandung der im Wesentlichen einen Sechskantquerschnitt aufweisenden Halteöffnungen des Schwenkteils sowie die dem Schwenkteil zugewandte Außenwandung der im Wesentlichen einen Sechskantquerschnitt aufweisenden Halteöffnungen der Schwenkleiste jeweils zickzackförmig verlaufen, und die Zickzack-Vorsprünge der einen Außenwand in die Zickzack-Mulden der anderen Außenwand eingreifen. Die Halteöffnungen sowohl des Schwenkteils als auch der Schwenkleiste besitzen einen Sechskantquerschnitt, so dass die Sechskantabschnitte der Bits nur in einer vorgegebenen Orientierung dort hineingesteckt werden können. Die auf Lücke zueinander angeordneten Bits der beiden Reihen von Einstecköffnungen sind so orientiert, dass die die Zickzack-Abschnitte der Anlageflächen definierenden Mehrkantflächen der Sechskantabschnitte der Bits in schräger Gegenüberlage liegender Bits parallel zueinander verlaufen. Die Halteöffnungen der Bits werden von dünnwandigen Seitenwandungen begrenzt. Die Außenwandungen der Seitenwandungen folgen dabei der Orientierung der Sechskantflächen und bilden eine Zickzack-Linie. Zufolge der Versetztlage der Bits der beiden Reihen bilden sich versetzt zueinander verlaufende Zickzack-Linien, die in Eingriff zueinander stehen. Anders als bei der aus der DE 196 20 566 A1 bekannten Vorrichtung liegen die Bits jetzt nicht nur nebeneinander im Werkzeugaufnahmeraum, sondern auch hintereinander. Die zweite Reihe ist einer Schwenkleiste zugeordnet, die in der Verwahrstellung berührend an der Schwenkleiste anliegt. Hierdurch besitzt die Aufbewahrungsvorrichtung eine schmale und schlanke Bauform. In der Entnahmestellung kann die Schwenkleiste bis in eine Schwenklbstandsstellung zum Schwenkteil abschwenken. Hierzu ist eine Gelenkachse vorgesehen, die sich bevorzugt parallel zur Schwenkachse erstreckt, um welche das Schwenkteil schwenkbar dem Gehäusegrundteil zugeordnet ist. Die Schwenkleiste sitzt bevorzugt in einer im Querschnitt L-förmigen Aussparung des Schwenkteils. Die Schwenkleiste schwenkt entgegengerichtet zur Schwenkrichtung des Schwenkteiles aus. Sie wird über Anschläge in der Geschlossenstellung in einer Anlagestellung am Schwenkteil fixiert. Ein Anschlag kann von den Außenwandungen der im Wesentlichen einen Sechskantquerschnitt aufweisenden Halteöffnungen der Schwenkleiste gebildet sein. Die Gegenanschlagfläche kann von einem Randbereich einer geschlossenen Rückwand des Werkzeugaufnahmeraumes gebildet werden. Das Schwenkteil besitzt eine erste Reihe von Halteöffnungen für die Bits. Die Außenwandungen dieser Halteöffnungen verlaufen zickzackförmig. Sie folgen dem Sechskantverlauf der Sechskantabschnitte der Bits. Diese Außenwandungen der Halteöffnungen bilden eine Anlagefläche. Die Außenwandungen der Halteöffnungen der Schwenkleiste haben ebenfalls einen zickzackförmigen Verlauf, wobei auch hier die einzelnen Flächenabschnitte durch die Sechsklntinnenflächen der Halteöffnungen definiert werden. Diese Gegenanlagefläche ist der Anlagefläche des Schwenkteiles angepasst. Die Bits der zweiten Reihe, die der Schwenkleiste zugeordnet sind, liegen zu den Bits der ersten Reihe, die dem Schwenkteil zugeordnet sind, auf Lücke zueinander. Die Schwenkachse des Schwenkteiles und die Schwenkachse der Schwenkleiste verlaufen im Wesentlichen parallel zueinander. Der Einschwenkraum ist zur Frontbreitseite des Gehäusegrundteiles und zur Rückbreitseite des Gehäusegrundteiles hin offen. Die Breitseiten des geschlossenen Gehäuses werden daher zumindest bereichsweise von den Breitseiten des Schwenkteiles ausgebildet. Das Schwenkteil hat eine im Wesentlichen gleiche Dicke, wie das Gehäusegrundteil. Der Werkzeugaufnahmeraum ist in der Verwahrstellung bis auf die Sichtfläche geschlossen. Er bildet somit einen fünfseitig geschlossenen quaderförmigen Hohlraum. Eine Seitenwand dieses Hohlraumes wird von einer Schmalseitenfläche des Schwenkteiles bzw. der Schwenkleiste gebildet. Die Halteöffnungen sowohl der Schwenkleiste als auch des Schwenkteiles verlaufen parallel zueinander. Sie verlaufen aber quer zur Schwenkachse des Gehäusegrundteiles bzw. zur Schwenkachse der Schwenkleiste. Die Schwenkachse der Schwenkleiste liegt etwa mittig zwischen den beiden Längsschmalseiten des Schwenkteiles. Zur besseren Sichtbarkeit der in der Verwahrstellung rückwärtig der ersten Reihe liegenden Bits der zweiten Reihe überragen die Ränder der Halteöffnungen der Schwenkleiste die Ränder der Halteöffnungen des Schwenkteiles. Es entsteht dadurch eine Stufe.

Die Erfindung betrifft darüber hinaus eine Aufbewahrungsvorrichtung für Werkzeuge, insbesondere Schraubendreherbits oder dergleichen, mit einem Gehäusegrundteil. Dieses kann einen Einschwenkraum für ein am Gehäusegrundteil aus einer in dem Einschwenkraum einliegenden Verwahrstellung in eine aus dem Einschwenkraum um eine Schwenkachse herausgeschwenkte Entnahmestellung angelenktes Schwenkteil aufweisen, wobei das Schwenkteil in einer Reihe angeordnete Halteöffnungen für Halteabschnitte der Werkzeuge aufweist. Wesentlich ist die Ausgestaltung mit einer Aufnahmekammer für ein Futter, welche zu einer Gehäusebreitseite hin offen ist und eine Einstecköffnung für einen Einsteckschaft des Futters aufweist, wobei die Aufnahmekammer in der Entnahmestellung auf der der Einstecköffnung gegenüberliegenden Seite offen und in der Verwahrstellung geschlossen ist.

Diese Vorrichtung wird zur Erweiterung des Anwendungsspektrums der Aufbewahrungsvorrichtung dadurch weitergebildet, dass die in Bezug auf die Erstreckungsrichtung des Einsteckschaftes axiale Länge der Aufbewahrungskammer von einem in der Aufnahmenkammer einsteckenden Füllstück verkürzt ist. Eine Bauform der Aufbewahrungsvorrichtung kann somit mit Futter verschiedener Baulänge bestückt werden. Wird ein kürzeres Futter verwendet, so wird der nicht benötigte Raum der Aufnahmekammer durch ein Füllstück ersetzt. Dieses Füllstück kann auch einen Teilabschnitt der Einstecköffnungen für den Einsteckschaft des Futters ausbilden. Das Füllstück kann im Wege eines Rastformschlusses in der Aufnahmekammer lagefixiert werden. Die Aufnahmekammer kann hinterschnitten sein. Dies hat zur Folge, dass das Füllstück nur von der in der Entnahmestellung zugänglichen Stirnseitenöffnung eingeschoben werden kann. Zur Verrastung kann dem Füllstück ein Lastarm angeformt sein, an dessen freiem Ende sich ein Rasthaken befindet, der in einen Rasthintergriff zu einer Raststufe des Schwenkteiles treten kann. Wie beim Stand der Technik kann auch hier die Einstecköffnung parallel zur Schwenkachse des Gehäuses verlaufen, die Aufnahmekammer in der Verwahrstellung von einem Abschnitt des Gehäusegrundteiles verschlossen sein und das Gehäusegrundteil die Form eines U aufweisen.

In einer Weiterbildung der Erfindung ist vorgesehen, dass das Gehäusegrundteil rückwärtig eine Gürtelschnalle aufweist. Mit dieser Gürtelschnalle kann das Gehäuse an einem Gürtel befestigt werden.

Ausführungsbeispiele der Erfindung werden nachfolgend anhand beigefügter Zeichnungen erläutert. Es zeigen:
- Fig. 1: in perspektivischer Darstellung die geschlossene Aufbewahrungsvor- richtung,
- Fig. 2: eine Breitseitenansicht der geschlossenen Vorrichtung,
- Fig. 3: eine Unteransicht der Vorrichtung im geschlossenen Zustand,
- Fig. 4: eine Seitenansicht der Vorrichtung im geschlossenen Zustand,
- Fig. 5: einen Schnitt gemäß der Linie V - V in Fig. 2,
- Fig. 6: einen Schnitt gemäß der Linie VI - VI in Fig. 2,
- Fig. 7: einen Schnitt gemäß der Linie VII - VII in Fig. 2,
- Fig. 8: eine Darstellung gemäß Fig.1 in der Entnahmestellung,
- Fig. 9: eine Breitseitenansicht der Vorrichtung in der Entnahmestellung,
- Fig. 10: eine Seitenansicht der Vorrichtung in der Entnahmestellung,
- Fig. 11: einen Schnitt gemäß der Linie XI - XI in Fig. 9,
- Fig. 12: eine Darstellung gemäß Fig. 5 eines zweiten Ausführungsbeispiels,
- Fig. 13: eine Darstellung gemäß Fig. 11 des zweiten Ausführungsbeispiels,
- Fig. 14: in perspektivischer Darstellung ein Futter mit einem Füllstück,
- Fig. 15: das Füllstück in der Draufsicht,
- Fig. 16: das Füllstück in der Seitenansicht,
- Fig. 17: einen Schnitt gemäß der Linie XV - XV in Fig. 13 und
- Fig. 18: eine perspektivische Darstellung eines längeren Füllstückes.

Die Aufbewahrungsvorrichtung besteht aus mehreren, aus Kunststoff bestehenden Teilen. Sie dient der Aufnahme von aus Stahl bestehenden Schraubendreherbits 1, die unterschiedlich gestaltete Arbeitsspitzen und gleich gestaltete Sechskantabschnitte 1' aufweisen.

Ein Gehäusegrundteil 2 besitzt eine im Wesentlichen U-förmige Grundgestalt. Zwischen den beiden U-Schenkeln 2' erstreckt sich ein nach vorne und rückwärts offener Einschwenkraum 4 für ein Schwenkteil 3. Dieses Schwenkteil 3 füllt in der in den Figuren 1 - 7 dargestellten Verwahrstellung den Einschwenkraum 4 voll aus.

Das Schwenkteil 3 ist um eine Schwenkachse 5 schwenkbar dem Einschwenkraum 4 zugeordnet. Die Schwenkachse 5 erstreckt sich durch die beiden freien Enden der U-Schenkel 2'. Die parallel zur Schwenkachse 5 verlaufende Schmalseite des Schwenkteiles 3 besitzt eine erste Reihe von Halteöffnungen 6. Diese Halteöffnungen 6 erstrecken sich parallel zur Kante zwischen Schmalseite und Breitseitenoberfläche des Schwenkteiles 3 und ragen in einen Werkzeugaufnahmeraum 7 ein, der dem Gehäusegrundteil 2 zugeordnet ist und der sich an den Einschwenkraum 4 anschließt. Der Werkzeugaufnahmeraum 7 besitzt eine Rückwand 7'.

Rückwärtig der ersten Reihe von Halteöffnungen 6 erstreckt sich eine zweite Reihe von Halteöffnungen 8, die ebenfalls einen Sechskantquerschnitt aufweisen, so dass darin die Sechskantabschnitte 1' der Schraubendreherbits 1 eingesteckt werden können. Die Halteöffnungen 8 der zweiten Reihe sind einer Schwenkleiste 9 zugeordnet. Zur Aufnahme der Schwenkleiste 9 besitzt die Rückseite des Schwenkteiles 3 eine Aussparung 12. Die Aussparung 12 besitzt L-förmig angeordnete Wände. In der Verwahrstellung liegt eine Anlagefläche 13 des Schwenkteiles 3 an einer Gegenanlagefläche 14 der Schwenkleiste 9. Die Anlagefläche 12 und die Gegenanlagefläche 14 verlaufen zickzackförmig. Sowohl die Gegenanlagefläche 14 als auch die Anlagefläche 13 werden von den Außenwandungen der zugeordneten Halteöffnungen 6, 8 ausgebildet. Dabei tauchen Vorsprünge der Anschlagfläche 13 in Vertiefungen der Gegenanschlagfläche 14 und umgekehrt. Die Halteöffnungen 6 der frontseitigen ersten Reihe liegen auf Lücke versetzt zu den Halteöffnungen 8 der rückwärtigen zweiten Reihe. Somit sind die in den rückwärtigen Halteöffnungen 8 einsteckenden Schraubendreherbits 1 durch die Lücken der in den frontseitigen Halteöffnungen 6 steckenden Schraubendreherbits 1 zu erkennen. Der Abstand beider Reihen ist minimal und geringer als das Eckmaß der Halteöffnungen 6, 7.

Die Mündungen der Halteöffnungen 8 liegen darüber hinaus auch entfernter zur Schwenkachse 5 als die Mündungsöffnungen der frontseitigen Halteöffnungen 6, so dass die rückwärtigen Bits 1 die frontseitigen Bits 1 überragen.

Während die Bits der frontseitigen und der rückseitigen Reihe in der Verwahrstellung parallel zueinander ausgerichtet sind, nehmen sie in der Entnahmestellung eine Geneigtstellung zueinander ein, wie dies die Figuren 10 und 11 zeigen. Dies ist eine Folge einer Schwenkzuordnung der Schwenkleiste 9 zum Schwenkteil 3. Die Schwenkleiste 9 ist um eine Schwenkachse 15 schwenkbar. Ein Schwenkanschlag wird von den besagten Anlageflächen 13,14 ausgebildet. Ein zweiter Schwenkanschlag, der der ausgeschwenkten Stellung entspricht, wird von einem Anschlagvorsprung 10 ausgebildet, der der Schwenkleiste 9 zugeordnet ist und der in ein Fenster 11 einer Wandung der Aussparung 12 hineinragt. In der Schwenkstellung sind die Schäfte der Schraubendreherbits der unterschiedlichen Reihen voneinander derart weit entfernt, dass die Schäfte der Bits 1 bequem von zwei Fingern einer Hand angefasst werden können.

Die Rückwand 7' des Werkzeugaufnahmeraumes 7 besitzt eine sich in den Einschwenkraum 4 erstreckende Randkante, die eine Gegenanschlagfläche 17 ausbildet. Beim Einschwenken des Schwenkteiles 3 von der in den Figuren 10 und 11 dargestellten Entnahmestellung in die in den entsprechenden Figuren 4 und 5 dargestellte Verwahrstellung, beaufschlagt eine Anschlagfläche 16 der Rückseite der Schwenkleiste 9 die Gegenanschlagfläche 17, so dass die Schwenkleiste 9 in die Anlagefläche verschwenkt wird. Die Anlagefläche 16 erstreckt sich benachbart der die Halteöffnungen 8 ausbildenden Schmalseitenwand der Schwenkleiste 9. Wie oben bereits erwähnt, bildet diese Schmllseitenwand mit der die Halteöffnungen, 6 ausbildenden Schmalseitenwand des Schwenkteiles 3 eine Stufe aus.

Es ist eine Schenkelfeder 25 vorgesehen, die in einer Federlageraussparung 24 des Gehäusegrundteiles 2 einliegt. Die Federlageraussparung 24 ist einem U-Schenkel des Gehäusegrundteiles 2 zugeordnet und weist mit ihrer Öffnung in den Einschwenkraum 4. Diese Schenkelfeder 25 beaufschlagt das Schwenkteil 3 in die Entnahmestellung. Neben dem Werkzeugaufnahmeraum 7 befindet sich auf der Breitseitenoberfläche des Gehäusegrundteiles 2 ein Riegelschieber 27. Mit diesem Riegelschieber kann ein Fallenriegel 26 zurückgezogen werden. In der Verwahrstellung ragt dieser Fallenriegel 26, der in den Einschwenkraum 4 hineinragt, von einer Feder beaufschlagt in eine Riegeleintrittsöffnung 28 des Schwenkteiles 3. Dadurch wird das Schwenkteil in der Verwahrstellung gefesselt.

An der Rückseite 7' des Werkzeugaufnahmerlumes 7 ist eine Gürtelhaltelasche 23 befestigt. Die Gürtelhaltelasche 23 überragt bereichsweise die Rückseite des Einschwenkraumes 4.

Zwischen der die Halteöffnungen, 6 ausbildenden Gehäuseschmalwand und der Schwenkachse 5 befindet sich eine im Ausführungsbeispiel rückwärtig geschlossene aber frontseitig offene Aufnahmekammer 18 für ein Futter 19. Das Futter 19 besitzt einen Sechskantschaft 19', mit dem es in ein Futter eines Akkuschraubers oder dergleichen eingesteckt werden kann. Die Aufnahmekammer 18 besitzt eine Länge L. Besitzt das Futter einen Kopf, der der Länge L der Aufnahmekammer 18 entspricht, so füllt das Futter 19 die Aufnahmekammer 18 voll aus. Der Sechskantschaft 19' liegt dabei in einer Einstecköffnung 20 ein.

Soll die Aufbewahrungsvorrichtung mit einem Futter bestückt werden, dessen Länge L' kleiner ist als die Länge L der Aufnahmekammer 18, so wird in die Aufnahmekammer 18 von der Stirnseite her ein Füllstück 21 eingeschoben. Die Querschnittskontur des Füllstückes 21 entspricht dabei der Querschnittskontur der Aufnahmekammer 28. Ein Frontseitenabschnitt des Füllstückes 2 ist so gestaltet, dass es bündig in der Außenoberfläche des Schwenkteiles 3 einliegt. Vom Füllstück 21 ragt ein Rastarm 22 ab, dessen Länge etwa der Länge des Sechskantabschnittes 19' entspricht. Am freien Ende des Rastarmes 22 befindet sich ein Rasthaken 22', der im eingesteckten Zustand eine Gegenrast des Schwenkteiles 3 hintergreift, so dass das Füllstück 21 formschlussgefesselt ist.

Die Stirnseite der Aufnahmekammer 18 ist im eingeschwenkten Zustand von einem U-Schenkel 2' des Gehäusegrundteiles 2 verschlossen. Das Futter kann nur in der Entnahmestellung aus der Aufnahmekammer 18 herausgezogen werden. Im Ausführungsbeispiel sind insgesamt neunundzwanzig Einstecköffnungen 6, 8 dargestellt. Insgesamt fünfzehn Einstecköffnungen sind dem Schwenkteil 3 zugeordnet. Weitere vierzehn Einstecköffnungen sind der am Schwenkteil 3 um eine Schwenkachse 15 schwenkangelenkten Schwenkleiste 9 zugeordnet. Auch die Schwenkleiste 9 kann fünfzehn Einstecköffnungen besitzen, um einen 30-teiligen Bitsatz in der Aufbewahrungsvorrichtung unterzubringen.

Das in den Figuren 12 und 13 dargestellte zweite Ausführungsbeispiel weicht im Wesentlichen nur hinsichtlich der Gestaltung der Gürtellasche 23 und der Schwenkleiste 9 von dem ersten Ausführungsbeispiel ab. Die Gürtellasche 23 ist dort etwas tiefer angesetzt, aber ebenfalls über eine formschlüssige Clipsverbindung mit dem Gehäusegrundteil 2 verbunden.

Anders als beim ersten Ausführungsbeispiel ist beim Ausführungsbeispiel gemäß der Figuren 12 und 13 die Schwenkleiste 9 etwas kürzer gestaltet. Wie insbesondere der Fig. 12 zu entnehmen ist, liegt die Schmalseite der Schwenkleiste 9 auf gleicher Höhe wie der Rand der Halteröffnungen 6 des Schwenkteils 3. Die hintereinander liegenden Reihen der Halteöffnungen 6 besitzen somit Randkanten, die in einer gemeinsamen Ebene liegen. Bei dieser Variante werden die zuvorderst liegenden Bits 1 nicht von den dahinter liegenden Bits 1 überragt.

Die Fig. 6 beschreibt die Anordnung der Halteöffnungen 6, 8 des Gehäuseschwenkteils 3 einerseits und der Schwenkleiste 9 andererseits in der Verwahrstellung. Es ist zu erkennen, dass im Ausführungsbeispiel die Außenwandung 14 des Schwenkteils 3 nahezu in Anlage an der Außenwandung 13 der Schwenkleiste 9 liegt. Die beiden Außenwandungen 13,14 bilden somit gleichsam Anlageflächen aus. Die Anlagefläche 13 liegt in einem geringfügigen Spaltabstand von der Gegenanlage 14. In der Verwahrstellung durchgreifen die zickzackförmigen Flächen 13, 14 jedoch einander. Der Zickzack-Vorsprung der einen Fläche 13, 14 taucht in eine Zickzack-Aussparung der anderen Fläche 13, 14 ein. Dort wo die Reihe der Halteöffnungen 6 einen Zwischenraum besitzt, ist bei den Halteöffnungen 8 ein Bit angeordnet. In entsprechender Weise ist dort wo bei den Halteöffnungen 8 ein Freiraum zwischen zwei benachbarten Bits vorgesehen ist, eine Halteöffnung 6 beim Gehäuseschwenkteil 3 vorgesehen. Die beiden Zickzack-Flächen 13, 14 sind so ausgebildet, dass sie aber auch in eine berührende Anlage zueinander treten können. Jeder Zickzack-Vorsprung besitzt eine Scheitellinie, an die sich unter einem Winkel von 120 Grad zwei Flächen anschließen. Auch die Zickzack-Aussparung besitzt eine Scheitellinie, an der zwei Flächen in einem Winkel von 120 Grad aneinanderstoßen. Die Scheitellinie des Zickzack-Vorsprungs liegt über der Mittelachse des dazu rückwärtig angeordneten Bits. Die Scheitellinie der Zickzack-Aussparung liegt vor einem Trennsteg zwischen zwei Halteöffnungen 6, 8. In der Verwahrstellung liegen die Scheitellinien der Zickzack-Vorsprünge der einen Außenwandung 13, 14 unmittelbar vor einer Scheitellinie einer Zickzack-Aussparung der jeweils anderen Außenwandung 14, 13.

## Patentansprüche

1. Aufbewahrungsvorrichtung für Werkzeuge (1), insbesondere für Schraubendreherbits oder dergleichen, mit einem Gehäusegrundteil (2), welches einen Einschwenkraum (4) für ein am Gehäusegrundteil (2) aus einer in den Einschwenkraum (4) einliegenden Verwahrstellung in eine aus dem Einschwenkraum um eine Schwenkachse (5) herausgeschwenkte Entnahmestellung angelenktes Schwenkteil (3) aufweist, wobei das Schwenkteil (3) in einer ersten Reihe angeordnete Halteöffnungen (6) für Halteabschnitte (1') der Werkzeuge (1) aufweist, welche Halteöffnungen (6) in der Verwahrstellung in einen an den Einschwenkraum (4) sich anschließenden Werkzeugaufnahmeraum (7) münden, wobei mindestens eine zur ersten Reihe parallele weitere Reihe von Halteöffnungen (8) vorgesehen ist, wobei die Halteöffnungen (8) der weiteren Reihe einer am Schwenkteil (3) angelenkten Schwenkleiste (9) zugeordnet sind, welche Schwenkleiste (9) in der Verwahrstellung am Schwenkteil (3) anliegt und in der Entnahmestellung eine Schwenkabstandstellung zum Schwenkteil (3) einnimmt, **dadurch gekennzeichnet, dass** die Halteöffnungen (6, 8) der ersten und der zweiten Reihe auf Lücke versetzt zueinander sind, die der Schwenkleiste (9) zugewandte Außenwandung (14) der im Wesentlichen einen Sechskantquerschnitt aufweisenden Halteöffnungen (6) des Schwenkteiles (3) sowie die dem Schwenkteil (3) zugewandte Außenwandung (13) der im Wesentlichen einen Sechskantquerschnitt aufweisenden Halteöffnungen (8) der Schwenkleiste (9) jeweils zickzackförmig verlaufen, und die Zickzack-Vorsprünge der einen Außenwand (13,14) in die Zickzack-Mulden der anderen Außenwand (14, 13) eingreifen.

2. Aufbewahrungsvorrichtung nach Anspruch 1, **dadurch** gekenntzeichnet, dass die Schwenkleiste (9) durch einen Anschlag (16,17) am Gehäusegrundteil (2) in einer Anlagestellung an dem Schwenkteil (3) gehalten ist.

3. Aufbewahrungsvorrichtung nach einem der vorhergehenden Ansprüche, **dadurch gekennzeichnet, dass** die Schwenkleiste (9) in einer Aussparung (12) des Schwenkteiles (3) angeordnet ist.

4. Aufbewahrungsvorrichtung nach einem der vorhergehenden Ansprüche, **dadurch gekennzeichnet, dass** eine Anlagefläche (13) des Schwenkteiles (3) und eine von der Schwenkleiste (9) ausgebildete Gegenanlagefläche (14) von den jeweiligen Außenwandungen gebildet sind.

5. Aufbewahrungsvorrichtung nach einem der vorhergehenden Ansprüche, **dadurch gekennzeichnet, dass** der Einschwenkraum (4) zur Frontbreitseite des Gehäusegrundteiles (2) und zur Rückbreitseite des Gehäusegrundteiles (2) hin offen ist und die Breitseiten des geschlossenen Gehäuses zumindest bereichsweise von den Breitseiten des Schwenkteiles (3) ausgebildet sind.

6. Aufbewahrungsvorrichtung nach einem der vorhergehenden Ansprüche, **dadurch gekennzeichnet, dass** der Werkzeugaufnahmeraum (7) in der Verwahrstellung die Form eines fünfseitig geschlossenen quaderförmigen Hohlraums besitzt, wobei eine Seitenwandung dies Werkzeugaufnahmeraumes (7) von einer die Halteöffnung (6, 8) ausbildenden Schmalseitenfläche des Schwenkteiles gebildet ist.

7. Aufbewahrungsvorrichtung nach einem der Ansprüche 2 bis 6, **dadurch gekennzeichnet, dass** eine Anschlagfläche (16) von den Außenwandungen der im Wesentlichen einen Sechskantquerschnitt aufweisenden Halteöffnungen (8) der Schwenkleiste (9) und eine Gegenanschlagfläche (17) von einem Randbereich einer geschlossenen Rückwand (7') des Werkzeugaufnahmeraumes (7) ausgebildet werden.

8. Aufbewahrungsvorrichtung nach einem der vorhergehenden Ansprüche, **dadurch gekennzeichnet, dass** die Schwenkachse (15) der Schwenkleiste (9) etwa mittig zwischen den beiden Längsschmalseiten des Schwenkteiles (3) verläuft.

9. Aufbewahrungsvorrichtung nach einem der vorhergehenden Ansprüche, **dadurch gekennzeichnet, dass** die die Halteöffnungen (8) aufweisende Längsschmalseite der Schwenkleiste (9) die die Halteöffnungen (6) aufweisende Längsschmalseite des Schwenkteiles (3) überragt.

10. Aufbewahrungsvorrichtung für Werkzeuge (1) nach Anspruch 1, mit einer Aufnahmekammer (18) für ein Futter (19), welche zu einer Gehäusebreitseite hin offen ist und eine Einstecköffnung (20) für einen Einsteckschaft (19') des Futters (19) aufweist, wobei die Aufnahmekammer (18) in der Entnahmestellung auf der der Einstecköffnung (20) gegenüberliegenden Seite offen und in der Verwahrstellung geschlossen ist, **dadurch gekennzeichnet, dass** die in Bezug auf die Erstreckungsrichtung des Einsteckschaftes (19') axiale Länge (L) der Aufnahmekammer (18) von einem in der Aufnahmekammer (18) ein-steckenden Füllstück (21) verkürzt ist.

11. Aufbewahrungsvorrichtung nach Anspruch 10, **dadurch gekennzeichnet, dass** das Füllstück (21) einen Teilabschnitt der Einstecköffnung (20) für den Einsteckschaft (19') ausbildet.

12. Aufbewahrungsvorrichtung nach einem der Ansprüche 10 oder 11,
**dadurch gekennzeichnet, dass** das Füllstück (21) im Wege eines Rastformschlusses in der Aufnahmekammer lagefixiert ist wobei ein dem Füllstück (21) angeformter Rastarm (22) an seinem freien Ende einen Rasthaken (22') ausbildet, der in einen Rasthintergriff zu einer Raststufe des Gehäuses tritt.

13. Aufbewahrungsvorrichtung nach einem der Ansprüche 10 bis 12, **dadurch gekennzeichnet, dass** die Aufnahmekammer (18) im Schwenkteil (3) und die die Aufnahmekammer (18) in der Verwahrstellung verschließende Aufnahmekammerwand von einem U-Schenkel (2') des U-förmigen Gehäusegrundteiles (2) ausgebildet ist.

14. Aufbewahrungsvorrichtung nach einem der Ansprüche 10 bis 13, **dadurch gekennzeichnet, dass** die Einstecköffnung (20) parallel zur Schwenkachse (5) des Schwenkteiles (3) verläuft.

15. Aufbewahrungsvorrichtung nach einem der vorhergehenden Ansprüche, **gekennzeichnet durch** eine an der rückwärtigen Breitseite des Gehäusegrundteiles (2) angeklippste Gürtelhaltelasche (23).

## Claims

1. Storage device for tools (1), in particular for screwdriver bits or the like, comprising a base housing part (2) which has a pivoting-in space (4) for a pivotable part (3), which is hinged to the base housing part (2) so as to be pivotable from a storage position, lying in the pivoting-in space (4), into a removal position, pivoted out of the pivoting-in space about a pivot axis (5), the pivotable part (3) having retaining openings (6) arranged in a first row for retention portions (1') of the tools (1), said retaining openings (6), in the storage position, opening out into a tool accommodation space (7) which adjoins the pivoting-in space (4), at least one further row of retaining openings (8) being provided which extends parallel to the first row, the retaining openings (8) of the further row being associated with a pivotable strip (9) articulated to the pivotable part (3), said pivotable strip (9) lying against the pivotable part (3) in the storage position and assuming a pivot distance position from the pivotable part (3) in the removal position, **characterised in that** the retaining openings (6, 8) of the first row and the second row are offset from one another by gaps, the outer wall (14), facing the pivotable strip (9), of the retaining openings (6) of substantially hexagonal cross-section of the pivotable part (3) and the outer wall (13), facing the pivotable part (3), of the retaining openings (8) of substantially hexagonal cross-section of the pivotable strip (9) extend in a zigzag shape, and the zigzag projections of one outer wall (13, 14) engage in the zigzag recesses in the other outer wall (14, 13).

2. Storage device according to claim 1, **characterised in that** the pivotable strip (9) is held in a contact position on the pivotable part (3) by a stop (16, 17) on the base housing part (2).

3. Storage device according to either of the preceding claims, **characterised in that** the pivotable strip (9) is arranged in a recess (12) in the pivotable part (3).

4. Storage device according to any one of the preceding claims, **characterised in that** a contact surface (13) of the pivotable part (3) and a counter contact surface (14) formed by the pivotable strip (9) are formed by the respective outer walls.

5. Storage device according to any one of the preceding claims, **characterised in that** the pivoting-in space (4) is open towards the front broad side of the base housing part (2) and towards the rear broad side of the base housing part (2), and the broad sides of the closed housing are formed at least in regions by the broad sides of the pivotable part (3).

6. Storage device according to any one of the preceding claims, **characterised in that** the tool accommodation space (7) in the storage position is in the form of a cuboidal hollow space closed on five sides, one side wall of the tool accommodation space (7) being formed by a narrow side face of the pivotable part, which face forms the retaining opening (6, 8).

7. Storage device according to any one of claims 2 to 6, **characterised in that** a stop surface (16) is formed by the outer walls of the retaining openings (8) of substantially hexagonal cross-section of the pivotable strip (9) and a counter stop surface (17) is formed by an edge region of a closed rear wall (7') of the tool accommodation space (7).

8. Storage device according to any one of the preceding claims, **characterised in that** the pivot axis (15) of the pivotable strip (9) extends approximately centrally between the two longitudinal narrow sides of the pivotable part (3).

9. Storage device according to any one of the preceding claims, **characterised in that** the longitudinal narrow side, having the retaining openings (8), of the pivotable strip (9) projects beyond the longitudinal narrow side, having the retaining openings (6), of the pivotable part (3).

10. Storage device for tools (1) according to claim 1, comprising an accommodation chamber (18) for a chuck (19), said chamber being open towards a housing broad side and comprising an insertion opening (20) for an insertion shaft (19') of the chuck (19), the accommodation chamber (18) being open on the side opposite the insertion opening (20) in the removal position and being closed in the storage position, **characterised in that** the length (L) of the accommodation chamber (18), in the axial direction based on the direction of extension of the insertion shaft (19'), is shortened by a filler piece (21) inserted into the accommodation chamber (18).

11. Storage device according to claim 10, **characterised in that** the filler piece (21) forms a partial portion of the insertion opening (20) for the insertion shaft (19').

12. Storage device according to either claim 10 or claim 11, **characterised in that** the filler piece (21) is fixed in position in the accommodation chamber in the manner of a latching positive fit, a latch arm (22) integrally formed on the filler piece (21) forming on the free end thereof a latching hook (22') which enters a rear latching engagement to form a latching step of the housing.

13. Storage device according to any one of claims 10 to 12, **characterised in that** the accommodation chamber (18) in the pivotable part (3) and the accommodation chamber wall which closes off the accommodation chamber (18) in the storage position are formed by a U-leg (2') of the U-shaped base housing part (2).

14. Storage device according to any one of claims 10 to 13, **characterised in that** the insertion opening (20) extends parallel to the pivot axis (5) of the pivotable part (3).

15. Storage device according to any one of the preceding claims, **characterised by** a belt retaining strap (23) clipped onto the rear broad side of the base housing part (2).

## Revendications

1. Dispositif de rangement pour des outils (1), en particulier pour des embouts de tournevis ou analogue, avec une partie de base de boîtier (2), présentant un espace d'introduction par pivotement (4), pour une partie pivotante (3) articulée sur la partie de base de boîtier (2), d'une position de rangement introduite dans l'espace d'introduction par pivotement (4), en une position de prélèvement, sortie de l'espace d'introduction par pivotement autour d'un axe de pivotement (5), la partie pivotante (3) présentant des ouvertures de maintien (6), disposées en une première rangée, pour des tronçons de maintien (1') des outils (1), lesdites ouvertures de maintien (6) débouchant, dans la position de rangement, dans un espace de rangement d'outils (7) se raccordant à l'espace d'introduction par pivotement (4), au moins une autre rangée, parallèle à la première rangée, d'ouvertures de maintien (8) étant prévues, les ouvertures de maintien (8) de l'autre rangée étant associées à une bande pivotante (9) articulée à la partie pivotante (3), ladite bande pivotante (9), dans la position de rangement, appuyant sur la partie pivotante (3) et, dans la position de prélèvement, prenant une position espacée par pivotement vis-à-vis de la partie pivotante (3), **caractérisé en ce que** les ouvertures de maintien (6, 8) de la première et de la deuxième rangées sont disposées en quinconce les unes par rapport aux autres, la paroi extérieure (14), tournée vers la bande pivotante (9), des ouvertures de maintien (6), présentant essentiellement une section transversale hexagonale, de la partie pivotante (3), ainsi que la paroi extérieure (13), tournée vers la partie pivotante (3), des ouvertures de maintien (8), présentant essentiellement une section transversale hexagonale, de la bande pivotante (9) ayant chacune une allure en forme de zigzag, et les saillies en zigzag d'une première paroi extérieure (13, 14) s'engageant dans les auges en zigzag de l'autre paroi extérieure (14, 13).

2. Dispositif de rangement selon la revendication 1, **caractérisé en ce que** la bande pivotante (9) est maintenue en une position d'appui sur la partie pivotante (3) au moyen d'une butée (16, 17) sur la partie de base de boîtier (2).

3. Dispositif de rangement selon l'une des revendications précédentes, **caractérisé en ce que** la bande pivotante (9) est disposée dans un évidement (12) de la partie pivotante (3).

4. Dispositif de rangement selon l'une des revendications précédentes, **caractérisé en ce qu'**une face d'appui (13) de la partie pivotante (3) et une face de contre-appui (14), réalisée par la bande pivotante (9), sont formées par les parois extérieures respectives.

5. Dispositif de rangement selon l'une des revendications précédentes, **caractérisé en ce que** l'espace d'introduction par pivotement (4) est ouvert vers le côté large avant de la partie de base de boîtier (2) et vers le côté large arrière de la partie de base de boîtier (2), et les côtés larges du boîtier fermé sont réalisés, au moins par zones, par les côtés larges de la partie pivotante (3).

6. Dispositif de rangement selon l'une des revendications précédentes, **caractérisé en ce que**, dans la position de rangement, l'espace de rangement d'outils (7) présente la forme d'un espace creux parallélépipédique fermé sur cinq côtés, une paroi latérale de l'espace de rangement d'outils (7) étant formée par une face de côté étroit, constituant l'ouverture de maintien (6, 8), de la partie pivotante.

7. Dispositif de rangement selon l'une des revendications 2 à 6, **caractérisé en ce qu'**une face de butée (16) est constituée par les parois extérieures des ouvertures de maintien (8), présentant essentiellement une section transversale hexagonale, de la bande pivotante (9), et une face de contre-appui (17) étant constituée par une zone de bordure d'une paroi arrière (7') fermée de l'espace de rangement d'outils (7).

8. Dispositif de rangement selon l'une des revendications précédentes, **caractérisé en ce que** l'axe de pivotement (15) de la bande pivotante (9) s'étend à peu près centralement entre les deux côtés étroits longitudinaux de la partie pivotante (3).

9. Dispositif de rangement selon l'une des revendications précédentes, **caractérisé en ce que** le côté étroit longitudinal, présentant les ouvertures de maintien (8), de la bande pivotante (9) dépasse du côté étroit longitudinal, présentant les ouvertures de maintien (6), de la partie pivotante (3).

10. Dispositif de rangement pour des outils (1) selon la revendication 1, avec une chambre de logement (18) pour un mandrin (19), ouverte vers un côté large de boîtier, et une ouverture d'enfichage (20) pour une queue à enfichage (19') du mandrin (19), la chambre de logement (18), dans la position de prélèvement, étant ouverte sur le côté opposé à l'ouverture d'enfichage (20) et, dans la position de rangement, étant fermée, **caractérisé en ce que** la longueur axiale (L) par rapport à la direction d'enfichage de la queue à enfichage (19') de la chambre de logement (18), est raccourcie par une pièce de remplissage (21) s'enfichant dans la chambre de logement (18).

11. Dispositif de rangement selon la revendication 10, **caractérisé en ce que** la pièce de remplissage (21) constitue une tronçon partiel de l'ouverture d'enfichage (20) pour la queue à enfichage (19').

12. Dispositif de rangement selon l'une des revendications 10 ou 11, **caractérisé en ce que** la pièce de remplissage (21) est fixée en position au cours d'une liaison à ajustement de formes et encliquetage dans la chambre de logement, un bras de cliquet (22), formé d'un seul tenant sur la pièce de remplissage (21), constituant à son extrémité libre un crochet de cliquet (22'), passant en une saisie d'encliquetage par l'arrière par rapport à un gradin d'encliquetage.

13. Dispositif de rangement selon l'une des revendications 10 à 12, **caractérisé en ce que** la chambre de logement (18) est formée dans la partie pivotante (3) et la paroi de chambre de logement, fermant la chambre de logement (18) dans la position de rangement, est constituée par une branche en U (2') de la partie de base de boîtier (2) en forme de U.

14. Dispositif de rangement selon l'une des revendications 10 à 13, **caractérisé en ce que** l'ouverture d'enfichage (20) s'étend parallèlement à l'axe de pivotement (5) de la partie pivotante (3).

15. Dispositif de rangement selon l'une des revendications précédentes, **caractérisé en ce que** par une patte de maintien de sangle (23) clipsée sur le côté large arrière de la partie de base de boîtier (2).
